# FASCICULE DE BREVET EUROPEEN

(11) **EP 1 985 762 B1**
(45) Date de publication et mention de la délivrance du brevet: **28.10.2009**
(21) Numéro de dépôt: 08300175.0
(22) Date de dépôt: 07.04.2008
(51) Int. Cl.: E01C 23/22

(54) **Dispositif de marquage au sol par des pastilles au moyen d'un enduit à chaud thermoplastique**
Vorrichtung zur Bodenmarkierung mit Wulsten mit Hilfe eines heiß aufgebrachten thermoplastischen Auftrags
Device for marking the ground with spots by means of a thermoplastic hot application

(30) Priorité: 24.04.2007 FR 0754655
(43) Date de publication de la demande: 29.10.2008
(73) Titulaire: Coremat, 49370 Becon les Granits (FR)
(72) Inventeur: Roucairol, M. Stéphane, 49070 St Lambert la Potherie (FR); Gastineau, M. Yves, 49370 Villemoisan (FR)
(74) Mandataire: Thivillier, Patrick

(56) Documents cités:
- WO-A-03/006744
- DE-A1- 2 936 317
- US-A- 4 572 703
- US-A- 5 785 760

## Description

L'invention se rattache au secteur technique du matériel pour le marquage des routes et autoroutes.

Dans la signalisation horizontale, il est connu d'utiliser des structures disposées au sol pour réaliser un marquage routier.

Différentes formes d'exécution ont été proposées par exemple sous forme de barrettes positionnées sur une semelle ou sous forme de plots. Généralement, ce marquage au sol est utilisé pour permettre une visibilité nocturne en temps de pluie notamment, mais également pour créer un effet sonore lorsque le véhicule roule sur de telles structures.

Plus particulièrement, le problème que se propose de résoudre l'invention est de pouvoir notamment réaliser un marquage au sol au moyen de pastilles disposées en ligne selon une largeur déterminée et selon plusieurs séries disposées en quinconce.

Selon l'état de la technique connue, la mise en place de ces pastilles s'effectue à froid. Dans ce but, la matière utilisée est un enduit à froid disposé dans une boîte de forme allongée, ladite boîte étant assujettie à au moins distributeur pneumatique pour projeter la matière au sol par l'intermédiaire de petits orifices. Cet enduit à froid incorpore, dans sa composition, un catalyseur tel que du peroxyde pour permettre audit enduit de durcir rapidement. Or, il est connu que le peroxyde est un polluant important pour l'atmosphère et l'environnement.

Un autre inconvénient se trouve également dans le fait qu'il n'est pas possible d'arrêter immédiatement la projection de la matière au sol, de sorte qu'il est nécessaire d'anticiper cet arrêt afin de vider pneumatiquement la boîte contenant la matière. Il en résulte une inertie très importante.

Pour remédier à ces inconvénients , on a proposé de réaliser, comme il ressort du document WO 03/006744, un marquage au sol en utilisant un enduit à chaud thermoplastique évitant par conséquent l'utilisation d'un catalyseur.

A partir de cet état de la technique, le problème que se propose de résoudre l'invention est de réaliser un marquage au sol au moyen de pastilles, en ayant pour objectif de pouvoir arrêter, d'une manière instantanée et précise, la formation des pastilles au sol au moment précis désiré.

Pour résoudre un tel problème et atteindre ces objectifs, il a été conçu et mis au point un dispositif de marquage au sol par des pastilles au moyen d'un enduit à chaud thermoplastique et comprenant un corps chauffé apte à être rempli dudit enduit thermoplastique, conformément aux caractéristiques définies dans la deuxième partie de la revendication 1.

Pour résoudre le problème posé de réaliser un nombre déterminé de pastilles et d'arrêter la pulvérisation de ces dernières, d'une manière précise, les éléments d'ouverture et de fermeture sont constitués par des pointeaux assujettis à des vérins de commande, lesdits pointeaux étant disposés dans un chambrage du corps recevant l'enduit à chaud en regard d'orifices d'alimentation du bloc de distribution.

Pour résoudre le problème posé de la formation au sol des pastilles au moyen de l'enduit à chaud, les orifices d'alimentation du bloc de distribution sont en communication avec des canaux verticaux de l'ensemble de pulvérisation pour la formation des pastilles et leur pulvérisation au sol par de distributeurs pneumatiques.

Pour résoudre le problème posé de réaliser différents types de marquage au sol, en fonction du positionnement et de l'écartement des pastilles, les orifices d'alimentation du bloc de distribution sont en communication avec les canaux verticaux, par l'intermédiaire d'un élément réducteur interchangeable en fonction du type de marquage souhaité.

Selon une autre caractéristique, chaque distributeur est commandé alternativement pour créer une série de pastilles, puis une autre série en quinconce.

Avantageusement, le dispositif fait partie d'une machine de marquage au sol équipée d'une réserve de matière et des moyens d'alimentation pneumatique.

L'invention est exposée ci-après plus en détail à l'aide des figures des dessins annexés dans lesquels :
- la figure 1 est une vue en perspective du dispositif de marquage au sol selon l'invention ;
- la figure 2 est une vue en perspective du dispositif de marquage au sol montrant la partie active de ce dernier, considérée en vue de dessous, le réservoir de matière n'étant pas représenté ;
- la figure 3 est une vue en coupe considérée selon la ligne 3-3 de la figure 2 ;
- la figure 4 est une vue en coupe considérée selon la ligne 4-4 de la figure 2 ;
- la figure 5 est une vue en perspective d'une forme de réalisation de l'élément distributeur d'air ;
- la figure 6 montre les réducteurs ;
- la figure 7 est un exemple de réalisation de marquage au sol au moyen de pastilles résultant d'une pulvérisation d'un enduit à chaud, par le dispositif selon l'invention.

Le dispositif de marquage selon l'invention peut faire partie d'une machine de marquage au sol ou être positionné en bout d'un bras double enveloppe ou d'un collecteur.

L'enduit à chaud thermoplastique est contenu dans un réservoir (1) en provenance, par exemple, du pistolet collecteur par l'intermédiaire de raccords (2) et (3). Le réservoir de matière (1) est en communication avec un corps (4) conformé pour être réchauffé, par exemple, au moyen d'une circulation d'un bain d'huile.

Le corps (4) est relié au réservoir (1) par l'intermédiaire d'un ajutage (5). Chaque ajutage (5) est en communication avec un chambrage interne (4a) du corps (4). Chaque chambrage (4a) est en communication avec des orifices (6a) d'un bloc de distribution (6) fixé sous le corps (4). A l'intérieur de chaque chambrage (4a) est monté, avec capacité de coulissement guidé, un pointeau (7) assujetti à un vérin de commande (8).

Lorsque le pointeau (7) est escamoté en direction du haut, par l'intermédiaire du vérin (8), le chambrage (4a), alimenté en matière par l'orifice (5), est en communication avec l'orifice (6a) afin que ce dernier soit également alimenté en matière. Inversement, lorsque le pointeau (7) est en position basse, ce dernier est en appui contre un siège correspondant à l'obturation de l'orifice (6a) afin d'interdire, par conséquent, son alimentation en matière (figure 3).

Chaque orifice (6a) est en communication avec une pluralité de canaux verticaux (9a) que présente un ensemble de pulvérisation (9) fixé latéralement le long du corps (4), à proximité de sa base, en correspondance avec le bloc de distribution (6). Ces différents canaux (9a) sont assujettis à des distributeurs pneumatiques, tel que représentés figure 5, pour la formation et la pulvérisation de pastilles au sol.

Il apparaît donc que, lorsque les pointeaux (7) sont ouverts, l'enduit à chaud, au travers des orifices (5), des chambrages (4a) et des orifices (6a), alimente les différents canaux (9a) pour la formation et la pulvérisation des pastilles par l'intermédiaire des distributeurs pneumatiques.

Selon une autre caractéristique et selon le marquage désiré entre le bloc de distribution (6) et l'ensemble de pulvérisation (9), sont montés des réducteurs interchangeables (10) (figure 6).

A noter que l'air comprimé nécessaire à la pulvérisation provient de la machine de marquage. L'action intermittente des distributeurs pneumatiques permet de créer une série de pastilles en alignement, puis une autre série de pastilles également en alignement, mais en quinconce. Compte tenu de la vitesse de la machine, le modulateur de la machine de marquage gère la vitesse de distribution des pastilles.

On renvoie à l'exemple de la figure 7 qui montre un exemple de marquage au sol.

Avantageusement, l'enduit à chaud thermoplastique utilisé est une matière du type tixométrique afin de durcir le plus rapidement au contact avec le sol. Par exemple, cette matière est composé de sable de silice, de sable de calcaire, d'oxyde de titane et d'une résine telle que de la résine de pin, afin de faire office de liant avec la résine du bitume de la chaussée.

Les avantages ressortent bien de la description.

## Revendications

1. Dispositif de marquage au sol par des pastilles au moyen d'un enduit à chaud thermoplastique, comprenant un corps chauffé (4) apte à être rempli de l'enduit thermoplastique, **caractérisé en ce que** ledit corps chauffé (4) est équipé d'éléments d'ouverture et de fermeture (7) pour l'alimentation ou non d'un bloc de distribution (6) en communication avec un ensemble (9) de pulvérisation au sol de l'enduit sous forme de pastilles selon au moins une disposition déterminée et réglable.

2. Dispositif selon la revendication 1, **caractérisé en ce que** les éléments d'ouverture et de fermeture sont constitués par des pointeaux (7) assujettis à des vérins de commande (8), lesdits pointeaux (7) étant disposés dans un chambrage du corps (4) recevant l'enduit à chaud en regard d'orifices d'alimentation (6a) du bloc de distribution (6).

3. Dispositif selon la revendication 2, **caractérisé en ce que** les orifices d'alimentation (6a) du bloc de distribution (6) sont en communication avec des canaux verticaux (9a) de l'ensemble (9) de pulvérisation pour la formation des pastilles et leur pulvérisation au sol par de distributeurs pneumatiques.

4. Dispositif selon la revendication 3, **caractérisé en ce que** les orifices d'alimentation (6a) du bloc de distribution sont en communication avec les canaux verticaux (9a), par l'intermédiaire d'un élément réducteur interchangeable (10) en fonction de la largeur de marquage souhaité.

5. Dispositif selon la revendication 3, **caractérisé en ce que** chaque distributeur est commandé alternativement pour créer une série de pastilles, puis une autre série en quinconce.

6. Machine de marquage au sol avec un dispositif selon la revendication 1 et équipé d'une réserve de matière et des moyens d'alimentation pneumatique.

## Claims

1. Device for marking the ground with spots by means of a thermoplastic hot coating comprising a heated body (4) capable of being filled with the thermoplastic coating, **characterised in that** the heated body (4) is equipped with opening and closing elements (7) for supplying or not supplying a distribution block (6) which communicates with an assembly (9) for spraying the coating onto the ground in the form of spots based on at least one determined and adjustable arrangement.

2. Device as claimed in claim 1, **characterised in that** the opening and closing elements consist of needle valves (7) which are controlled by actuating cylinders (8), said needle valves (7) being arranged in an internal recess of body (4) which accommodates the hot coating opposite supply openings (6a) of distribution block (6).

3. Device as claimed in claim 2, **characterised in that** the supply openings (6a) of distribution block (6) are in communication with the vertical channels (9a) of atomisation assembly (9) in order to form spots and spray them onto the ground by means of pneumatic distributors.

4. Device as claimed in claim 3, **characterised in that** the supply openings (6a) of the distribution block are in communication with the vertical channels (9a) via an interchangeable flow restrictor (10) which can be selected depending on the desired marked width.

5. Device as claimed in claim 3, **characterised in that** each distributor is controlled alternately in order to create a series of spots and then another staggered series of spots.

6. Machine for marking the ground using a device as claimed in claim 1 and equipped with a material reservoir and pneumatic means of supply.

## Patentansprüche

1. Vorrichtung zur Bodenmarkierung durch Punkte mittels eines thermoplastischen Warmauftrags bestehend aus einem erhitzten Gehäuse (4), das mit dem thermoplastischen Auftragsmittel gefüllt werden kann, **dadurch gekennzeichnet, dass** das besagte erhitzte Gehäuse (4) mit Öffnungs- und Schließelementen (7) für die Beschickung bzw. Beschickungsunterbrechung eines Verteilerblocks (6) ausgestattet ist, der mit einer Baueinheit (9) für die Besprühung des Bodens mit dem Auftragsmittel in Form von Punkten nach mindestens einer festgelegten und regulierbaren Anordnung in Verbindung steht.

2. Vorrichtung nach Anspruch 1, **dadurch gekennzeichnet, dass** die Öffnungs- und Schließelemente aus Arretierstiften (7) bestehen, die von Steuerzylindem (8) abhängig sind, wobei die besagten Arretierstifte (7) in einer Einsenkung des das Warmauftragsmittel aufnehmenden Gehäuses (4) gegenüber von Beschickungsöffnungen (6a) des Verteilerblocks (6) angeordnet sind.

3. Vorrichtung nach Anspruch 2, **dadurch gekennzeichnet, dass** die Beschickungsöffnungen (6a) des Verteilerblocks (6) mit vertikalen Kanälen (9a) der Besprühungeinheit (9) für die Bildung der Punkte und ihre Versprühung am Boden durch pneumatische Verteiler in Verbindung stehen.

4. Vorrichtung nach Anspruch 3, **dadurch gekennzeichnet, dass** die Beschickungsöffnungen (6a) des Verteilerblocks über ein - je nach der gewünschten Markierungsbreite austauschbares - Reduzierelement (10) mit den vertikalen Kanälen (9a) in Verbindung stehen.

5. Vorrichtung nach Anspruch 3, **dadurch gekennzeichnet, dass** jeder Verteiler abwechselnd betätigt wird, um eine Punktereihe und dann eine andere versetzte Reihe zu bilden.

6. Bodenmarkierungsmaschine mit einer Vorrichtung nach Anspruch 1, ausgestattet mit einer Materialreserve und Mitteln für die pneumatische Beschickung.
